# FASCICULE DE BREVET EUROPEEN

(11) **EP 0 209 674 B1**
(45) Date de publication et mention de la délivrance du brevet: **15.03.1989**
(21) Numéro de dépôt: 86107111.6
(22) Date de dépôt: 26.05.1986
(51) Int. Cl.: F28D 7/16

(54) **Echangeur de chaleur à surfaces d'échange amovibles**
Wärmetauscher mit abnehmbaren Austauschflächen
Heat exchanger with removable heat exchanging surfaces

(30) Priorité: 30.05.1985 FR 8508153
(43) Date de publication de la demande: 28.01.1987
(73) Titulaire: Etablissements NEU Société Anonyme dite:, F-59700 Marcq-en-Baroeul (FR)
(72) Inventeur: Barroyer, Paul, F-59620 Villeneuve d'Ascq (FR); Foucher, Bernard, F-59152 Chereng- Gruson (FR); Ladent, Claud, F-59126 Linselles (FR); Wicke, Jean Paul, F-59226 Lecelles (FR)
(74) Mandataire: Casalonga, Axel

(56) Documents cités:
- FR-A- 1 211 918
- FR-A- 2 542 437
- GB-A- 511 712
- US-A- 1 780 294
- US-A- 4 253 516
- US-A- 4 453 592

## Description

La présente invention a pour objet un échangeur de chaleur et notamment un échangeur-récupérateur de chaleur à basse température comprenant une enveloppe et des surfaces d'échange tubulaires ou à plaques montées à l'intérieur de cette enveloppe.

L'augmentation du coût de l'énergie conduit à récupérer le maximum de chaleur sensible et de chaleur latente qui sont contenues dans l'air humide extrait, soit des salles de fabrication, soit des machines de production, en particulier des séchoirs.

Les niveaux de température de l'air humide ainsi extrait étant la plupart du temps relativement faibles, les échangeurs-récupérateurs peuvent être de construction légère.

D'un autre côté, étant donné que la plupart du temps, des condensations se produisent sur les surfaces d'échange et que l'air extrait peut contenir des vapeurs agressives, un remplacement périodique des surfaces d'échange serait désirable.

Toutefois, sur les échangeurs connus de ce type, qui sont de construction monobloc, un tel remplacement des surfaces d'échange ne peut pratiquement pas être envisagé puisqu'il impliquerait un désassemblage de l'ensemble de l'échangeur.

La présente invention a pour objet un échangeur de chaleur, notamment un échangeur-récupérateur de chaleur à basse température, permettant un remplacement aisé et rapide des surfaces d'échange, sans nécessiter le désassemblage de l'ensemble de l'échangeur.

Sur l'échangeur de chaleur conforme à l'invention, comprenant une enveloppe et des surfaces d'échange tubulaires ou à plaques montées à l'intérieur de cette enveloppe, les surfaces d'échange sont réunies sous la forme d'au moins un module monté dans l'enveloppe de façon amovible par coulissement à la manière d'un tiroir. Les surfaces d'échange de chaque module, qui peuvent être de type tubulaire ou à plaques, en métal, matière plastique, matériau composite, caoutchouc ou autres matériaux, sont prises entre deux plaques d'extrémité et les deux plaques d'extrémité sont montées coulissantes à la manière de tiroirs dans l'enveloppe.

On connaît déjà d'après le document US-A 4 253 516, un échangeur de chaleur modulaire à plaques tubulaires dont chaque module peut être extrait et remplacé par coulissement à la manière d'un tiroir. Cependant ces modules coulissent parallèlement aux tubes et perpendiculairement aux plaques, de sorte que leur remplacement nécessite le démontage de l'enveloppe collectrice et de son conduit de raccordement, au moins à une extrémité, ce que l'invention se propose d'éviter.

Au contraire, selon l'invention, le coulissement de chaque module d'échange, à tubes ou à plaques, se fait parallèlement aux plaques d'extrémités, quelle que soit l'orientation de ces plaques d'extrémités, qui peuvent être verticales, comme dans le document susvisé, ou inclineés, ou encore horizontales.

En outre, conformément à l'invention, ce coulissement des côtés des plaques d'extrémités est assuré par deux paires de rails parallèles opposés par module, une paire étant fixe et distinée à recevoir une des plaques d'extrémités, et l'autre paire, destinée à recevoir l'autre plaque d'extremité, étant mobile relativement é la première dans le sens perpendiculaire à ces plaques et quelle que soit l'orientation de ces dernières, les rails de la paire mobile étant sollicités par un dispositif de tension tendant à les éloigner des rails de l'autre paire.

En particulier si les plaques d'extrémités sont placées horizontalement, on pourra avantageusement placer les rails fixés à l'extrémité supérieure et les rails mobiles à l'extrémité inférieure, la disposition inverse demeurant naturellement possible.

Suivant un mode de réalisation préféré, les rails mobiles pour chaque module sont reliés entre eux, au moins à leurs deux extrémités, pour former un cadre mobile et ledit dispositif de tension est accroché entre ce cadre mobile et un cadre fixé à l'enveloppe.

De préférence, une manchette souple est disposée entre ledit cadre mobile et ledit cadre fixe pour assurer l'étanchéité entre le cadre mobile et l'enveloppe de l'échangeur.

Des panneaux amovibles sont avantageusement disposés en tant que cloisons entre les différents modules de surfaces d'échange, ainsi qu'entre le ou les modules de surfaces d'échange et les parois de l'enveloppe, de façon à obturer les passages préférentiels. Ces panneaux peuvent avantageusement être montés coulissantes dans des rails fixés à l'enveloppe de l'échangeur.

En se référant à la figure unique du dessin annexé, on va décrire ci-après un mode de réalisation illustratif et non limitatif d'un échangeur conforme à l'invention.

La figure unique du dessin est une vue de face, partiellement en coupe, d'un échangeur à deux modules de tubes souples.

Selon la figure unique du dessin, un échangeur traversé verticalement par un fluide et perpendiculairement au plan du dessin par un autre fluide, comprend une enveloppe 1 formée principalement de deux parois latérales opposées 2, d'une bride supérieure 3 et d'une bride inférieure 4 pour le raccordement à un circuit de fluide, ainsi que de brides avant et arrière pour le raccordement à un autre circuit de fluide. La bride avant, tout comme la bride arrière non représentée, comprend deux ailes verticales 5 ainsi que des ailes horizontales formées par deux panneaux supérieurs 6 et deux panneaux inférieurs 7 amovibles.

A l'extrémité supérieure de l'enveloppe 1, sont fixés quatre rails 8 horizontaux, deux de ces rails étant fixés sur les faces intérieures des parois latérales 2 opposées et les deux autres rails étant fixés à mi-distance entre les deux parois 2.

Quatre rails 9 sont disposés sur l'enveloppe 1 à distance au-dessus de l'extrémité inférieure de cette dernière, à savoir deux rails en regard des faces intérieures des parois latérales 2 opposées et deux rails à mi-distance entre les deux parois 2. Les rails 9 sont mobiles verticalement. Chaque rail inférieur 9 se trouvant en face d'une paroi latérale 2 et le rail 9 médian opposé, sont reliés entre eux par des traverses 10 pour former un cadre 11 mobile verticalement.

A l'extrémité inférieure de l'enveloppe 1, un cadre 12 est fixé, à distance en dessous de chaque cadre mobile 11, rigidement à l'enveloppe 1. Des ressorts de traction 13 sont accrochés d'une part au cadre mobile 11 et d'autre part au cadre fixe 12, ces ressorts 13 ayant tendance à attirer le cadre 11 vers le cadre 12, c'est-à-dire à éloigner les rails mobiles 9 des rails 8 fixes.

Les rails 8 et 9 servent à recevoir deux modules de surfaces d'échange 14 formés, dans l'exemple représenté, de tubes 15 parallèles dont les extrémités sont fixées à des plaques d'extrémités opposées 16 et 17. Chacun des deux modules 14 peut être engagé dans l'enveloppe 1, sa plaque d'extrémité 16 supérieure coulissant sur deux rails supérieurs 8 opposés et sa plaque d'extrémité inférieure 17 dans deux rails 9 inférieurs opposés. Sous l'effet des ressorts 13, les rails 9 inférieurs sont tirés vers le bas, ce qui tend à éloigner les rails inférieurs 9 et les rails supérieurs 8, donc la plaque d'extrémité inférieure 17 et la plaque d'extrémité supérieure 16, c'est-à-dire à tendre les tubes 15. En même temps, cela assure la compensation des dilatations thermiques des tubes 15.

Une manchette souple 18 disposée entre chaque cadre inférieur fixe 12 et chaque cadre supérieur mobile 11 assure, à cet endroit, c'est-à-dire en dessous des tubes 15, l'étanchéité du circuit du fluide traversant l'échangeur verticalement. Des panneaux 19 sont par ailleurs montés à coulissement entre des rails supérieurs en U, formés par les rails 8, et des rails inférieurs 20 en U, fixés les uns sur les parois latérales 2 opposées de l'enveloppe 1 et les autres à mi-distance entre les parois latérales 2 opposées, au-dessus des rails inférieurs 9 mobiles. Les panneaux 19 amovibles assurent ainsi l'obturation des passages préférentiels entre les modules 14 voisins, en tant que cloisons, et entre les modules 14 et les parois 2 de l'enveloppe.

Il y a lieu de noter que les panneaux 6 et 7 fixés de façon amovible, par exemple par des vis, non représentés, recouvrent les plaques d'extrémités 16 et 17 des modules de surfaces d'échange 14 et maintiennent ainsi ces modules en position.

Pour remplacer les modules 14, il suffit, après avoir débranché sur un côté de l'échangeur le circuit de fluide traversant l'échangeur perpendiculairement au plan de dessin, de retirer les panneaux 6 et 7 sur ce même côté, d'extraire des modules 14 par coulissement, puis de réintroduire des nouveaux modules 14 et de refixer les panneaux 6 et 7, après quoi le circuit de fluide peut être rebranché sur l'échangeur.

Les surfaces d'échange pourraient être à plaques au lieu d'être tubulaires. Au lieu de comporter deux modules de surfaces d'échange, l'échangeur conforme à l'invention pourrait n'en comporter qu'un seul, auquel cas il serait dépourvu de cloison intermédiaire 19, ou comporter par exemple trois, quatre, cinq modules et deux, trois, quatre panneaux 19. Le nombre et la disposition des rails 8, 9, 20 pour les plaques d'extrémité 16 et 17 et pour les panneaux 19 serait à choisir en conséquence. Par ailleurs, des variantes sont concevables pour le guidage coulissant des plaques d'extrémités des modules de surfaces d'échange, notamment pour les rails mobiles, et pour les moyens de tension et de compensation des dilatations thermiques des surfaces d'échange.

## Revendications

1. Echangeur de chaleur comprenant une enveloppe (1) et des surfaces d'échange (15), tubulaires ou à plaques, réunies sous la forme d'au moins un module (14) monté de façon amovible à l'intérieur de l'enveloppe (1), les surfaces d'échange (15) de chaque module (14) étant disposées entre deux plaques d'extrémités (16, 17) et l'enveloppe (1) comportant deux paires de rails (8, 9) pour le montage coulissant des deux plaques d'extrémités (16, 17) de chaque module, caractérisé par le fait que lesdits rails comprennent une première paire de rails fixe (8) pour le coulissement de l'une (16) desdites plaques d'extrémités parallelement à elle-même et une seconde paire de rails (9) mobile perpendiculairement au plan desdits rails pour le coulissement de l'autre plaque d'extrémité (17) parallelement à elle-même, lesdits rails mobiles (9) de la seconde paire de rails étant sollicités par un dispositif de tension (13) tendant à les éloigner des rails (8) de l'autre paire.

2. Echangeur suivant la revendication 1, caractérisé par le fait que lesdits rails mobiles (9) sont reliés entre eux pour former un cadre mobile (11) et que le dispositif de tension (13) est disposé entre ce cadre mobile (11) et un cadre (12) fixé à l'enveloppe.

3. Echangeur suivant la revendication 2, caractérisé par le fait que le dispositif de tension (13) comprend des ressorts de traction accrochés entre lesdits deux cadres (11, 12).

4. Echangeur suivant la revendication 2 ou 3, caractérisé par le fait qu'une manchette souple (18) est disposée entre ledit cadre mobile (11) et ledit cadre fixe (12).

5. Echangeur suivant l'une quelconque des revendications précédentes, caractérisé par le fait qu'il comprend des rails (8, 20) entre lesquelles sont montés coulissant des panneaux (19) obturant les passages préférentiels entre les différents modules (14) de surfaces d'échange (15) et/ou entre le ou les modules (14) et les parois (2) de l'enveloppe (1).

## Claims

1. Heat exchanger comprising a casing (1) and tubular or plate exchange surfaces (15) combined to form at least one module (14) assembled in a removable manner inside the casing (1), the exchange surfaces (15) of each module (14) being arranged between two end plates (16, 17) and the casing (1) comprising two pairs of rails (8, 9) for mounting the two end plates (16, 17) of each module in a sliding manner, characterised in that said rails include a first pair of rails (8), which are fixed, for one of said end plates (16) to slide parallel thereto and a second pair of rails (9) which are movable perpendicular to the plane of said rails for sliding the other end plate (17) parallel thereto, said movable rails (9) of the second pair of rails being drawn by a tensioning device (13) which on tightening, removes them away from the rails (8) of the other pair.

2. Exchanger according to claim 1, characterised in that said movable rails (9) are connected one with the other in order to form a movable frame (11) and that the tensioning device (13) is arranged between this movable frame (11) and a frame (12) fixed to the casing.

3. Exchanger according to claim 2, characterised in that the tensioning device (13) comprises draw springs hung between said two frames (11, 12).

4. Exchanger according to claim 2 or 3, characterised in that a flexible collar (18) is arranged between said movable frame (11) and said fixed frame (12).

5. Exchanger according to any one of the preceding claims, characterised in that it comprises rails (8, 20) between which there are mounted in a sliding manner panels (19) closing the preferential passages between the different modules (14) with exchange surfaces (15) and/or between the module or modules (14) and the walls (2) of the casing (1).

## Patentansprüche

1. Wärmetauscher mit einem Mantel (1) und rohr-oder plattenförmigen Austauschflächen (15), die in Form von zumindest einem Modul (14), das im Inneren des Mantels (1) herausziehbar befestigt ist, miteinander verbunden sind, wobei die Austauschflächen (15) eines jeden Moduls (14) zwischen zwei Endplatten (16, 17) und dem Mantel (1) angeordnet sind, der zwei Paar Schienen (8, 9) für die verschiebbare Befestigung der beiden Endplatten (16, 17) eines jeden Moduls umfaßt, dadurch gekennzeichnet, daß die Schienen ein erstes ortsfestes Schienenpaar (8) für das Verschieben einer (16) der erwähnten Endplatten parallel zu sich selbst und ein zweites Schienenpaar (9), das zur Ebene der erwähnten Schienen senkrecht beweglich ist, für das Verschieben der anderen Endplatte (17) parallel zu sich selbst umfassen, wobei die beweglichen Schienen (9) des zweiten Schienenpaares durch eine Spannvorrichtung (13) beaufschlagt werden, welche die Tendenz hat, sie von den Schienen (8) des anderen Paares zu entfernen.

2. Austauscher nach Anspruch 1, dadurch gekennzeichnet, daß die beweglichen Schienen (9) untereinander verbunden sind, um einen beweglichen Rahmen (11) zu bilden, und daß die Spannvorrichtung (13) zwischen diesem beweglichen Rahmen (11) und einem am Mantel befestigten Rahmen (12) angeordnet ist.

3. Austauscher nach Anspruch 2, dadurch gekennzeichnet, daß die Spannvorrichtung (13) Zugfedem umfaßt, die zwischen den beiden Rahmen (11, 12) eingehängt sind.

4. Austauscher nach Anspruch 2 oder 3, dadurch gekennzeichnet, daß eine flexible Manschette (18) zwischen dem beweglichen Rahmen (11) und dem ortsfesten Rahmen (12) befestigt ist.

5. Austauscher nach einem der vorstehenden Ansprüche, dadurch gekennzeichnet, daß er Schienen (8, 20) umfaßt, zwischen denen Platten (19) verschiebbar montiert sind, welche die bevorzugten Durchlässe zwischen den verschiedenen Modulen (14) der Austauschflächen (15) und/oder zwischen dem (den) Modul(en) (14) und den Wänden (2) des Mantels (1) verschließen.
